# FASCICULE DE BREVET EUROPEEN

(11) **EP 0 203 868 B1**
(45) Date de publication et mention de la délivrance du brevet: **09.01.1991**
(21) Numéro de dépôt: 86401130.9
(22) Date de dépôt: 28.05.1986
(51) Int. Cl.: E04C 3/14, E04B 5/12

(54) **Elément de construction pour l'industrie du bâtiment, procédé pour son assemblage et installation pour la mise en oeuvre de ce procédé**
Bauelement für die Bauindustrie, Verfahren zum Zusammenbau und Einrichtung zur Ausführung des Verfahrens
Construction element for the building industry, method of assembly and installation to carry out this method

(30) Priorité: 29.05.1985 FR 8508052
(43) Date de publication de la demande: 03.12.1986
(73) Titulaire: Colladello, Rémy Bruno, F-26300 Bourg de Péage (FR)
(72) Inventeur: Colladello, Rémy Bruno, F-26300 Bourg de Péage (FR)
(74) Mandataire: Chauchard, Robert

(56) Documents cités:
- DE-A- 1 930 414
- DE-B- 1 609 898
- DE-C- 706 714
- FR-A- 648 575
- FR-A- 2 279 900
- FR-A- 2 462 247
- US-A- 2 444 133
- US-A- 2 829 403
- US-A- 3 709 762

## Description

La présente invention se rapporte à un élément de construction pour l'industrie du bâtiment, conforme au préambule de la revendication 1. Un tel élément de construction est connu d'après FR-A-2 279 900.

Quand ils sont pourvus de plusieurs caissons parallèles, les éléments de construction du type susmentionné constituent d'excellents panneaux autoporteurs utilisables pour la réalisation des toitures ou des planchers de gros bâtiments du genre salles de sport, usines ou édifices publics.

Ces panneaux auto-porteurs présentent l'avantage principal de posséder une très bonne résistance à la flexion tout en étant relativement légers. Ils permittent ainsi de réduire considérablement les appuis intermédiaires et même de les supprimer totalement dans le cas d'uneutilisation en moyenne portée. Ils sont en outre d'une mise en place rapide sur chantier et possèdent une esthétique agréable qui peut être modifiée à souhait par des aménagement extérieurs simples.

A tous ces avantages, s'ajoute malheureusement un inconvénient majeur qui réside dans le fait que l'assemblage des différents composants de ces panneaux, qui se termine par un collage sous pression de ces derniers, n'a pu à ce jour être automatisé, ce qui bien entendu se répercute sur les coûts de fabrication.

C'est ainsi que dans l'élément de construction décrit par le document FR-A-2 279 800, il faut, avant le collage sous pression, réaliser une liaison mécanique de certaines des pièces constitutives, à l'aide d'un système d'emboîtement à rainures et languettes, et affermir ce pré-assemblage à l'aide de pointes ou de petits clous plantés au niveau de toutes les zones de liaison des différentes pièces constitutives de l'élément de construction, pour que le pré-assemblage ainsi obtenu puisse ensuite se maintenir lors de l'application des efforts de pression. Il s'agit là d'une opération très longue à mettre en oeuvre qui affecte grandement le rendement global ou la productivité de l'opération totale de fabrication des éléments de construction.

La présente invention se propose de remédier à cet inconvénient et, pour ce faire, elle a pour objet un élément de construction du type spécifié en préamble qui est tel que défini dans la partie caractérisante de la revendication 1.

Dans le cas d'un élément de construction, en particulier un panneau auto-porteur, comprenant plusieurs caissons sensiblement parallèlesformés sur un plateau commun, les parois obliques en regard mutuel de deux caissons voisins s'appuient, par leur échantcrure, sur un longeron médian commun, les deux longerons extérieurs s'arrêtant en autre au ras des bords longitudinaux du plateau.

L'élément de construction ainsi conçu peut être très facilement assemblé par la mise en oeuvre d'un procédé d'assemblage qui fait également l'objet de la présente invention, ce procédé étant tel que défini par la revendication 8.

Ce mode d'assemblage simple de l'élément de construction selon l'invention est rendu possible grâce à la forme particulière, définie plus haut, des surfaces d'appui mutuel de ses différents composants, qui, une fois le plateau et les ongerons extérieurs immobilisés latéralement, assure un auto-blocage du préassemblage dont l'intégrité est ainsi conservée lors de l'application des efforts de pression.

Le procédé selon l'invention peut être avantageusement automatisé, avec un gain de temps considérable abaissant les coûts de fabrication, au moyen d'une installation qui fait également l'objet de la présente invention et qui est telle que définie par la revendication 10.

Plus précisément, les moyens de pressage comprennent des organes de support de l'élément de construction pré-assemblé, qui s'étendent dans des directions sensiblement parallèles sur toute la longueur de ladite cavité de réception et sont positionnés au moins à l'aplomb des emplacement des membrons et des longerons dudit élément, ainsi que des organes presseurs qui dont disposés respectivement au-dessus de certains au moins des organes de support et sont déplaçables en direction de ces derniers, entre une position inactive et une positive action, les surfaces d'appui des uns se trouvant dans un même plan, tandis que celles des autres sont positionnées en quinconce selon une disposition mutuelle correspondent à celle des membrons et des longerons sur l'élément de construction pré-assemblé.

Comme on le comprendra aisément, l'élément de construction, pré-assemblé et pre-encollé aus endroits voulus, peut être introduit dans cette installation pour venir reposer sur les organes de support, soit par le dos de son plateau lorsque ceux-ci se trouvent dans un même plant, soit par ses membrons et ses longerons lorsqu'ils sont positionnés en quinconce.

Dès lors, les organes presseurs en position inactive se trouvent respectivement à l'aplomb des membrons et des longerons et, sous l'action d'un dispositif de commande agissant en synchronisme avec le mouvement d'introduction de l'élément, ils sont amenés dans leur position active dans laquelle ils pressent efficacement l'ensemble de l'élément de construction pré-assemblé contre les organes de support, le long des surfaces encollés des membrons et des longerons.

Au cours de cette opérations de pressage, l'intégrité du pré-assemblage est conservée grâce à l'action des moyens d'arrêt latéraux qui seront avantageusement constitués par un gabarit présentant une cavité dans laquelle l'élément de construction est pré-assemblé, avant son introduction dans l'installation de pressage, cette cavité possédant les mêmes dimensions latérales que le plateau de l'élément de construction pré-assemblé et une hauteur supérieure à celle de ce plateau. Ce gabarit sera plus particuliérement utilisé dans le cas où le plateau de l'élément de construction pré-assemblé est formé de planches accolées, s'étendant perpendiculairement aux longerons et maintenues assemblées par ces derniers pour constituer alors simultanément un "moule" maintenant l'intégrité du plateau lors de l'introduction du pré-assemblage dans l'installation de pressage.

Toutfois, dans le cas où ce plateau est en une seule pièce, les moyens d'arrêt latéraux seront de préférence constitués par deux rangées parallèles de galets à axe de rotation vertical, qui sont disposées de part et d'autre de ladite cavité de réception, à hauteur de l'emplacement du plateau et des longerons extérieurs de l'élément de construction pré-assemblé et qui sont séparées d'une distance égale à la largeur de ce dernier, l'élément de construction pré-assemblé étant alors bloqué latéralement, sur pratiquement toute la hauteur de plateau et des longerons extérieurs, par ces deux rangées de galets.

Il est à noter toutefois que, dans le cas où les organes de support de l'installation de pressage sont positionnés en quinconce, ce deuxième mode de réalisation des moyens d'arrêt peut être utilisé même si le plateau de l'élément de construction est formé de plusieurs planches accolées, puisque dans ce cas ces dernières reposent sur le dessus de l'élément et ne peuvent donc se séparer lors de l'introduction de celui-ci dans l'installation de pressage.

Pour doter l'installation de pressage selon l'invention d'une cadence de production élevée, les organes de support seront avantageusement constitués par les brins supérieurs d'un train de chaînes sans fin à galets en appui sur des rails, qui constituent simultanément un moyen pour introduire en succession les éléments de construction pré-assemblés et pré-encollés dans l'installation de pressage.

Au cours du pressage, la prise de la colle est en outre accélérée grâce à la présence à l'intérieur de l'installation d'un dispositif de chauffage agissant sur les zones encollées de l'élément de construction maintenues en pression. Ce dispositif de chauffage peut être constitué par une soufflerie injectant de l'air chaud dans un tunnel qui enveloppe l'élément de construction à l'intérieur de l'installation de pressage ou par des éléments chauffants à micro-ondes.

La double opération de pressage et de chauffage peut être exécutée en l'espace de quelques secondes au bout desquelles les organes presseurs sont ramenés dans leur position inactive et les chaînes à galets extraient l'élément de construction pré-assemblé de l'installation; un nouvel élément de construction pré-encollé et pré-assemblé est alors introduit dans l'installation pour y subir l'opération de pressage qui vient d'être décrite.

Bien entendu, en vue d'une automatisation complète de l'installation de pressage selon l'invention, on peur prévoir à la sortie de celle-ci un convoyeur qui reprend successivement les éléments de construction assemblés extraits par les chaînes à galets et revient à vide, à l'entrée de l'installation, après être passé à un poste de pré- assemblage de l'élément de construction.

Dans un premier mode de réalisation, plus spécialement destiné à des fabrications en petite ou moyenne séries, chacun des organes presseurs se compose d'un sabot de pressage monté à coulissement, par l'intermédiaire de ressorts de rappel, à l'extrémité inférieure d'une membrure rigide solidaire du bâti de l'installation, un boudin gonflable raccordé à une soufflerie étant placé entre chaque sabot de pressage et l'extrémité inférieure de la membrure qui le porte.

On dispose ainsi d'une installation de pressage de structure simple et donc peu coûteuse dans laquelle les sabots de pressage sont placés dans leur position active par un gonflage des boudins et sont ramenés dans leur position inactive par les ressorts de rappel après dégonflage des boudins.

Dans un second mode de réalisation, qui sera retenu à titre préférentiel, chacun des organes presseurs se compose d'un certain nombre de vérins alignés dans la direction longitudinale de ladite cavité de réception et dont les tiges sont solidaires d'un sabot de pressage commun sur lequel roulent des galets montés libres en rotation sur une chaîne sans fin entraînée autour de la rangée de vérins, dans ladite direction longitudinale, ces galets étant, dans le position active des vérins, destinés à s'appuyer contre le composant de l'élément de construction pré-assemblé soumis à l'action de l'organe presseur respectif.

Comme on le comprendra aisément, ces disposition permettent un assemblages en continu des éléments de construction grâce aux chaînes sans fin à galets qui, pendant que les vérins exercent leur action de pressage, font avancer l'élément de construction à l'intérieur de l'installation. Ce second mode de réalisation de l'installation de pressage selon l'invention est donc particuliérement bien adapté pur des fabrications en grandes séries.

Il est encore à noter que, grâce au procédé de collage sous pression objet de la présente invention, on peut avantageusement fabriquer des éléments de construction précontraints cintrés vers l'extérieur du plateau, dans la direction longitudinale du ou des caissons et renfermant des câbles de précontrainte tendus au contact du fond de la pointe de chacun des caissons. Pour ce faire, il suffit en effet de fixer, avant la pressage, un câble de précontrainte au contact du fond de la pointe de chacun des caissons et, au cours du pressage, de cintrer uniformément vers le plateau, le ou les membron(s) et les longerons par application d'efforts de flexion répartis de façon appropriée sur la longeur de ces derniers. Ce résultat peut être obtenu simplement à l'aide d'une installation de passage conforme à l'invention, dans laquelle la surface d'appui de chacun des organes presseurs est bombée vers les organes de support dans la direction longitudinale de la cavité de réception, et les organes de support présentent une concavité ayant la même courbure.

La présente invention va maintenant être décrite plus en détails, mais uniquement à titre d'exemple non-limitatif, en référence aux dessins annexés, dans lesquels:
la figure 1 est une vue de face d'un élément de construction conforme à l'invention;
la figure 2 est une vue en coupe de cet élément de construction effectuée dans le plan II-II de la figure 1;
la figure 3 est une vue de face d'un premier mode de réalisation d'une installation conforme à l'invention, pour la fabrication d'éléments de construction du type de celui représenté sur la figure 1 ;
la figure 4 est une vue représentant à plus grande échelle un détail de la figure 3;
la figure 5 est une vue schématique en couple longitudinal de l'installation de la figure 3;
la figure 6 est une vue représentant à plus grande échelle, un détail de la figure 5;
la figure 7 est une vue de face partielle, analogue à la figure 3, d'un deuxième mode de réalisation de cette installation;
la figure 8 est une vue schématique en coupe longitudinale de l'installation conforme à ce deuxième mode de réalisation de l'invention; et
la figure 9 est une vue de face partielle, analogue à la figure 3, d'un troisième mode de réalisation de l'installation selon l'invention.

L'élément de construction selon l'invention, qui est exemplifié sur les figures 1 et 2, est en fait un panneau auto-porteur en bois constitué par un plateau 1 de forme générale rectangulaire sous lequel sont formés deux caissons 2 de section triangulaire, qui s'étendent dans la direction longitudinale du plateau 1.

Plus précisément, chaque caisson 2 comprend deux parois latérales obliques 3, 4 et 3a, 4a couvrant toute la longueur du plateau 1, ces deux parois divergeant vers le haut pour venir se fixer au plateau 1 et convergeant vers le bas pour être réunies par un membron 5 qui s'étend lui-aussi sur toute la longueur de plateau 1. A cette fin, chaque membron 5 présente, sur sa face en regard du plateau 1, deux rainures longitudinales et parallèles en forme de V 6, 7, dans lesquelles les parties d'arête extérieures des extrémités convergents 8, 9 des parois obliques sont respectivement logées et fixées.

Selon l'invention, les parties d'arête intérieures des extrémités convergentes 8, 9 des parois obliques de chaque caisson 2, sont chanfreinées en 10 dans le plan longitudinal médian et sur toute la longueur de ce dernier, et sont placées en contact mutuel le long de leurs surfaces 10 ainsi chanfreinées.

Par ailleurs et selon une autre caractéristique de l'invention, les extrémités divergentes 11, 12 des parois obliques 3, 4, 3a, 4a présentent chacune sur toute la longueur de la face extérieure de ces dernières, une échancrure 13 taillée à angle droit. Par ces échancrures 13, les parois obliques en regard mutuel 4, 3a s'appuient et sont fixées sur un même longeron plat médian 14, tandis que les parois obliques extérieures 3, 4a s'appuient sont fixées respectivement sur deux longerons plats extérieurs 15 qui sont à peu près deux fois moins larges que le longeron médian et s'étendent au ras des bords longitudinaux du plateau 1, ces longerons 14, 15 étant en outre solidaires de la face inférieure de ce dernier. On notera encore que les parties non échancrées des extrémités divergentes 11, 12 des parois obliques sont directement au contact du plateau 1 par des surfaces biseautées 11a, 12a.

Pour des commodités de fabrication, les parois 3, 3a, 4 et 4a des caissons 2 seront de préférence réalisées en lamellé-collé, comme représenté sur la figure 1. En outre, ainsi qu'on peut le voir sur la figure 2, le plateau 1 sera, pour les mêmes raisons, formé de planches de bois accolées 1a, s'étendant dans une direction perpendiculaire à l'axe longitudinal des caissons 2.

Les panneaux du type décrit ci-dessus présentent l'avantage de pouvoir être utilisées pour la construction de planchers de grande surface ou de toitures en voûte avec un minimum d'appuis intermédiaires. Dans cette utilisation, plusieurs panneaux seront réunis côte-à-côte, le long de leurs bords longitudinaux, par un système d'em- voîtement 16 à languettes et rainures complémentaires (voir figure 1). En outre, le panneau sera de préférence cintré dans le sens longitudinal, vers l'extérieur du plateau 1, et precontraint au moyen d'un câble 17 tendu au contact du fond de la pointe de chacun des caissons 2, sur toute la longueur de ceux-ci, par deux organes de fixation 18.

Parmi les autres avantages du panneau auto-porteur selon l'invention, on peut citer les grandes facilités d'aménagement qu'il offre. C'est ainsi que, comme le montre la figure 1, l'espace 19 défini entre deux caissons 2 peut être fermé par une plaque 20 s'appuyant sur les faces des membrons 5, tournées vers le plateau 1. On forme ainsi des gaines qui peuvent être utilisées dans le cadre d'un chauffage par air ou peuvent servir pour le passage de câbles électriques ou de canalisations d'eau. En variante, ces gaines peuvent être remplies d'isolant thermique et/ou acoustique.

Mais l'avantage principal de ce panneau réside dans la simplicité de son assemblage qui peut être réalisé à l'aide d'une installation dont on va maintenant décrire un premier mode de réalisation en référence aux figures 3 à 6.

Comme le montrent ces figures, ce mode de réalisation comprend, d'une part, un gabarit 22, qui, on le verra plus loin, constitue un support pour pour un pré-assemblage P du panneau à fabriquer et, d'autre part, une presse 23 dans laquelle le gabarit 22 portant le pré-assemblage P est destiné à être introduit.

Ce gabarit 22 est plus précisément constitué par une plaque métallique rectangulaire 26 pourvue d'une bordure périphérique 27 qui est surélevée sur une hauteur supérieure à celle du plateau 1 du panneau à fabriquer et délimite avec la plaque 26 une cavité rectangulaire de même longueur et de même largeur que ce plateau.

Ainsi que le montre la figure 3, les différents composants du panneau à fabriquer, préalablement usinés aux formes et dimensions requises et encollés sur leurs surfaces destinés à venir en contact mutuel (indiquées en pointillés sur la figure 1), sont pré-assemblés à l'intérieur de la cavité de gabarit 22. Dans ce pré-assemblage P, les planches 1a destinées à former le plateau 1 tapissent entièrement le fond du gabarit et sont au contact, tout comme les longerons extérieurs 15, de la bordure 27.

Le gabarit 22 portant le pré-assemblage P est introduit dans la presse 23 par l'un de ses petits côtés, à l'aide de six chaînes sans fin parallèles à galets 28 qui s'étendent à même hauteur et sur toute la longueur de la presse, dans la partie inférieure du bâti 24 de celle-ci. Chacune de ees chaînes 28 est entraînée autour de deux grosses rouesdentées 29 et, sur leur bring supérieur, leurs galets 30 roulent sur un rail de support 31, légèrement creusé selon une courbure régulière dans le sens de la longueur. Comme on le voit mieux sur la figure 6, les galets 30 de chaque chaîne 28 sont montés libres en rotation, par groupes de deux, sur des étriers 32 fixés à la chaîne et chacun de ces étriers 32 porte, à l'opposé des galets 30, un bloc de bois parallélépipédique 33. L'ensemble des blocs de vois 33 se trouvant sur les brins supérieurs des chaînes 28 forment en combinaison avec des rouleaux 35 montés libres en rotation entre ces dernières, une surface d'appuir pour le gabarit 22.

En revenant maintenant aux figures 3 et 4, on peut voir qu'à sa partie supérieure, la presse 23 renferme six organes presseurs 36a à 36f s'étendant dans la direction d'introduction du gabarit 22, sur une longueur quelque peu supérieure à celle de ce dernier et respectivement à l'aplomb des rails 31 des chaînes à galets 28. Chacun de ces organes presseurs comprend une membrure verticale rigide 37 solidaire du bâti 24 de la presse et dont l'extrémité inférieure porte un sabot de pressage 38 pourvu de deux joues latérales 39 qui sont respectivement placées en contact glissant avec les faces latérales 40 de la membrure 37 et sont reliées à cette dernière par des ressorts de rappel 41. En outre, un boudin gonflable 42, raccordé à une soufflerie non représentée, est interposé entre chaque membrure 37 et le sabot de pressage 38 qu'elle porte.

Comme le montre la figure 3, les deux organes presseurs centraux 36c et 36d sont juxtaposées de part et d'autre du plan longitudinal médian X de la presse 23. En outre, le groupe de ces deux organes presseurs 36c, 36d et les autres organes presseurs 36a, 36b, 36e et 36f sont mutuellement positionnés suivant des intervalles correspondant à ceux qui, sur le pré-assemblage P, séparent les membrons 5 et les longerons 14, 15. Enfin, les membrures 37 des organes presseurs 36a à 36f ont une hauteur telle que leurs sabots de pressage 38 sont disposés en quinconce de manière à délimiter en position relevée, un espace suffisamment haut pour permettre l'introduction du gabarit 22 potant le pré-assemblage P.

En se reportant maintenant à la figure 5, on peut voir que la surface inférieure 43 de chacun des sabots de pressage 38 est bombée vers le bas, dans le sens de sa longueur et selon une courbure à celle de la concavité des rails de support 31. Les figures 3 et 5 montrent encore qu'à l'intérieur de la presse et tout autour du volume réception du gabarit 22 et du pré-assemblage P qu'il porte, s'étend un tunnel 44 qui se referme sur lui-même à l'extérieur de la presse 23 par une gaine 45 au milieu de laquelle sont logés un ventilateur 46 et plusieurs résistances électriques 47 situées en aval de ce dernier, les résistances 47 pouvant être remplacées par une batterie de chauffage eau ou vapeur. En outre, la paroi frontale de la gaine 45 est pourvue d'une porte 48 permettent l'introduction du gabarit 22 dans la presse 23, tandis que sa paroi arrière est munie d'une porte de sortie 49.

Le gabarit 22 portant le pré-assemblage P est guidé, lors de son introduction dans la presse 23, entre deux rangées de galets 50 à axes verticaux, s'étendant respectivement sur les deux côtés de la presse, en relation de symétrie par rapport au plan longitudinal médian X de celle-ci. De la sorte, les organes presseurs 36a à 36f se trouvent respectivement à l'aplomb des membrons 5 et des longerons médian 14 et extérieurs 15 du pré- assemblage P.

La presse 23 est en outre équipée d'un dispositif de commande, non représente, qui agit en réponse à l'introduction complète du gabarit 22, pour stopper le mouvement des chaînes à galets 28 et mettre en service la soufflerie; celle-ci gonfle alors les boudins 42 sur toute la longueur des organes presseurs 36a à 36f. Il s'ensuit que les sabots de pressage 38 sont déplacés vers le bas, à l'encontre de l'action des ressorts 41, pour venir s'appuyer sur les membrons 5 et les longerons 14, 15 qu'ils pressent fortement. Les efforts de pression sont transmis à toutes les surfaces encollées du pré-assemblage P qui, grâce à la forme du gabarit, conserve son intégrité au cours du pressage. En outre, les surfaces inférieures bombées 43 des sabots de pressage 38 produisent le cintrage longitudinal souhaité du panneau, en coopération avec la concavité des rails 31 des chaînes à galets 28.

Un court instant plus tard, le ventilateur 46 est mis en service pour insuffler de l'air chauffé par les résistances 47, à l'intérieur du tunnel 44 et accélérer ainsi la prise de la colle dans le pré- assemblage P toujours maintenu en pression. Il est à noter ici que ce circuit fermé de chauffage à air chaud peut être remplacé par des éléments chauffants à micro-ondes.

Au bout d'un temps prédéterminé de quelques secondes, le dispositif de commande de la presse arrête le ventilateur 46 et met hors service la soufflerie. Les boudins 42 étant ainsi dégonflés, les ressorts 41 repellent les sabots de pressage 38 en position haute. Puis la porte de sortie 49 de la presse 23 s'ouvre et les chaînes à galets 28 sont ensuite de nouveau mises en mouvement pour extraire le gabarit et le déposer sur un convoyeur 51 qui l'amène à un poste de démoulage (non représenté) où le panneau assemblé est retiré du gabarit.

Dans le même temps, un nouveau gabarit 22 portant un pré-assemblage P est introduit dans la presse 23 et subit le cycle d'opérations qui vient d'être décrit. Bien etendu, le convoyeur 51 peut être utilisé pour l'introduction des gabarits 22 dans la presse après être passé à un poste où les panneaux sont pré-assemblés dans leur gabarit respectif 22.

Les figures 7 et 8 illustrent un deuxième mode de réalisation de l'installation de pressage selon l'invention, qui se distingue du premier uniquement sur la structure des organes presseurs 36a à 36f.

Chacun de ces organes presseurs est constitué par une rangée de vérins 52 dont les corps 53 sont solidaires du bâti 24 de la presse. En outre, les tiges 54 de ces vérins 52 sont, dans chaque organe presseur, réunies par un sabot de pressage commun 55, sur la surface inférieure bombée 56 duquel roulent des galets 57 montés libres en rotation sur une chaîne sans fin 58 entraînée autour de la rangée de vérins 52 dans le même sens que les chaînes sans fin inférieures 28; les galets 57 présentent la même configuration que ceux de ces dernières et portent notamment des blocs de pressage en bois 59.

Ainsi, dès que le gabarit 22 portant le pré- assemblage P pénètre dans la presse 23 conforme à ce deuxième mode de réalisation de l'invention, il est saisit en sandwich entre les blocs 33 et 59 des galets 30 et 57 des deux trains de chaînes sans fin inférieures 28 et supérieures 58 et est ainsi déplacé sans interruption sur toute la longueur de la presse 23. Simultanément, les vérins 52 pressent le pré-assemblage P, comme décrit précédemment, par l'intermédiaire des sabots de pressage 55, des galets 57 et des blocs de pressage 59. On peut ainsi assembler en continu les panneaux selon l'invention d'où un gain important au niveau du rendement et des coûts de fabrication. Pour le reste, le cycle de fonctionnement de l'installation conforme à ce deuxième mode de réalisation de l'invention est identique à celui du premier.

Enfin la figure 9 montre un troisième mode de réalisation de l'installation de pressage selon l'invention dont les chaînes à galets parallèles 60a à 60f sont positionnées à deux niveaux, selon une disposition en quinconce énantiomorphe de celle des organes presseurs des deux précédents modes de réalisation et dont les organes presseurs 61, qui peuvent être indifféremment ceux du premier ou du deuxième mode de réalisation, sont disposés à même hauteur, respectivement à l'aplomb des six chaînes à galets 60a à 60f.

Le troisième mode de réalisation de l'installation de pressage selon l'invention se caractérise encore par la présence de deux rangées parallèles de galets fous à axes verticaux 62, 63, symétriques par rapport au plan vertical médian X de l'installation et séparées d'une distance égale à la largeur du pré-assemblage. Ces deux rangées de galets 62, 63 sont en outre situées juste en-dessous des blocs de pressage 64 en position abaissée et ont une hauteur supérieure à celle de plateau 1 du pré-assemblage P.

Comme on le comprendra aisément à l'examen de la figure 9, l'élément de construction pré-encollé et pré-assemblé P peut, dans cette installation de pressage, être introduit sans dessus- dessous et subir l'opération de pressage dans cette position, sans qu'il soit nécessaire d'utiliser un gabarit, comme dans les deux précédents modes de réalisation.

En effet, les planches 1a qui constituent le plateau 1 du pré-assemblage P restent accolées, car elles reposent sur le dessus de ce dernier qui est lui-même en appui, par ses membrons 5 et ses longerons 14, 15 sur les blocs de bois 65 des chaînes à galets 60a à 60f. En outre, à l'intérieur de l'installation de pressage, le pré-assemblage P vient se loger entre les deux rangées de galets fous 62, 63 qui, en étant en contact avec le plateau 1 et les longerons extérieurs 15, jouent le rôle des bordures 27 du gabarit 22 des deux précédents modes de réalisation et maintiennent donc l'intégrité du pré-assemblage lors de l'opération de pressage qui s'effectue comme décrit précédemment. A titre de sécurité supplémentaire, il sera bon de prévoir, comme le montre la figure 9, deux rangées parallèles de galets fous à axes verticaux 66, 67, de part et d'autre de chacun des membrons 5.

Bien entendu, dans le cas d'un pressage en continu selon le principe décrit en référence aux figures 7 et 8, les rangées de galets fous 62, 63, 66 et 67 assurent également le guidage du pré- assemblage P lors de son déplacement à travers l'installation de pressage.

On ajoutera encore que pour l'introduction, dans l'installation de pressage de la figure 9, du pré-assemblage P à l'aide du convoyeur 51 décrit ci-dessus, il sera nécessaire d'équiper celui-ci d'un système de guidage à galets s'étendant entre le poste de pré-assemblage et l'entrée de l'installation de pressage, en alignement avec les rangées de galets 62, 63, 66 et 67 de cette dernière.

## Revendications

1. Elément de construction pour l'industrie du bâtiment, comprenant un plateau (1) sur lequel est formé au moins un caisson longitudinal (2) de section triangulaire défini par deux parois obliques (3,4; 3a, 4a) dont les extrémités divergentes (11, 12) sont chacune fixées dans l'angle formé entre la face en regard du plateau et une surépaisseur longitudinale respective (14, 15) de ce dernier et dont les extrémités convergentes (8, 9) sont réunies par un membron (5) en étant en partie logées dans des rainures longitudinales respectives (6, 7) ménagées dans ce dernier, caractérisé en ce que les rainures (6, 7) du membron sont en forme de V et les parties, extérieures à ces rainures, des extrémités convergentes (8, 9) des parois obliques (3, 4; 3a, 4a) présentent, sur toute leur longueur, des surfaces chanfreinées (10) par lesquelles elles sont en appui mutuel, tandis que chacune des extrémités divergentes (11, 12) des parois obliques (3, 4; 3a, 4a) est dotée sur son côté extérieur, d'une énchancrure longitudinale (13) par laquelle elle s'applique sur un longeron plat respectif (14, 15) constituant ladite surépaisseur du plateau (1), de part et d'autre de l'arête longitudinale de ce dernier, chacune desdites extrémités divergentes présentant en outre sur sa partie non-échancrée, une surface biseautée plane par laquelle elle s'applique sur la face en regard du plateau.

2. Elément de construction selon la revendication 1, caractérisé en ce que les longerons plats (14, 15) du plateau (1) sont des éléments rapportés sur ce dernier.

3. Elément de construction selon la revendication 1 ou 2, comprenant plusieurs caissons (2) sensiblement parallèles formés sur un plateau commun (1), caractérisé en ce que les parois obliques en regard mutuel (4, 3a) de deux caissons voisins (2) s'appuient, par leurs échancrures (13), sur un longeron médian commun (14) les deux longerons extérieurs (15) s'arrêtant en outre au ras bords longitudinaux du plateau (1).

4. Elément de construction selon la revendication 3, caractérisé en ce que les espaces (19) formées entre les caissons (2) sont, pour tout ou partie d'entre eux, fermés chacun par une plaque (20) qui s'appuie sur les faces (21), tournées vers le plateau (1), des membrons (5) des deux caissons (2) délimitant ledit espace.

5. Elément de construction selon l'une quelconque des revendications 2 à 4, caractérisé en ce que le plateau (1) est formé de plusieurs planches juxtaposées (1a) s'étendant perpendiculairement aux longerons et maintenues assemblées par ces derniers.

6. Elément de construction selon l'une quelconque des revendications 1 à 5, caractérisé en ce qu'il est cintré vers l'extérieur du plateau (1), dans la direction longitudinale du ou des caissons (2).

7. Elément de construction selon la revendication 6, caractérisé en ce qu'un câble de précontrainte (17) est tendu au contact du fond de la pointe de chacun des caissons (2).

8. Procédé pour assembler un élément de construction selon l'une quelconque des revendications 1, 2, 3 et 5, à partir de ses différents composants, à savoir le ou les membron(s) (5), les parois obliques (3, 4, 3a, 4a), les longerons (14, 15) et le plateau (1), préalablement usinés aux formes et dimensions requises, et revêtus de colle sur leurs surfaces (6, 7, 10, 13) destinées à venir en contact mutuel, caractérisé en ce qu'il consiste à pré-assembler les différents composants sous la forme définitive de l'élément de construction à obtenir en réalisant ainsi un pré-assemblage auto-bloquant sans liaison mécanique entre lesdits composants, puis à presser le pré-assemblage ainsi réalisée entre, d'une part, le dos du panneau (1) et, d'autre part, le ou les membron(s) (5) et les longerons (14, 15), tout en immobilisant latéralement le plateau (1) et les longerons extérieurs (15).

9. Procédé selon la revendication 8, pour assembler un élément de construction selon la revendication 7, caractérisé en ce qu'il consiste en outre à fixer, avant le pressage, un câble de précontrainte (17) au contact du fond de la pointe de chacun des caissons (2) et, au cours de pressage, à cintrer uniformément vers le plateau, le ou les membron(s) (5) et éventuellement les longerons (14, 15) par application d'efforts de flexion répartis de façon appropriée sur la longueur de ces derniers.

10. Installation pour la mise en oeuvre du procédé selon la revendication 8, caractérisée en ce qu'elle comprend un poste de pré-assemblage de l'élément de construction à partir de ses différents composants préalablement usinés aux formes et dimensions requises et revêtus de colle sur leurs surfaces destinées à venir en contact mutuel et une presse (23) equipée de moyens de pressage (28,36; 52, 55; 60,61) qui délimitent une cavité longitudinale de réception de l'élément de construction pré-assemblé (P) et qui sont commandés pour passer d'un état inactif à un état actif dans lequel ils maintiennent ce dernier en pression entre, d'une part, le dos de son plateau (1) et, d'autre part, son ou ses membrons (5) et ses longerons (14,15), des moyens d'arrêt (22; 62, 63) étant en outre prévus pour immobiliser latéralement l'élément de construction pré-assemblé le long de son plateau et de ses longerons extérieurs.

11. Installation selon la revendication 10, caractérisée en ce que les moyens de pressage comprennent des organes de support (28; 60) de l'élément de constructions pré-assemblé (P) qui s'étendent dans des directions sensiblement parallèles sur toute la longueur de ladite cavité de réception et sont positionnés au moins à l'aplomb des emplacements des membrons (5) et des longerons (14, 15) dudit élément (P), ainsi que des organes presseurs (36; 52, 55; 61) qui sont disposés respectivement au-dessus de certains au moins des organes de support et sont déplaçables en direction de ces derniers, entre une position inactive et une position active, les surfaces d'appui des uns se trouvant dans un même plan, tandis que celles des autres sont positionnées en quinconce selon une disposition mutuelle correspondant à celle des membrons et des longerons sur l'élément de construction pré-assemblé (P).

12. Installation selon la revendication 10 ou 11, caractérisée en ce que lesdits organes de support sont constitués par les brins supérieurs d'un train de chaînes sans fin (28; 60) à galets (30) en appui sur des rails (31).

13. Installation selon l'une quelconque des revendications 10 à 12, caractérisée en ce que lesdits moyens d'arrêt sont constitués par un gabarit (22) présentant une cavité dans laquelle l'élément de construction est destiné à être pré-assemblé, cette cavité possédant les mêmes dimensions latérales que le plateau (1) de l'élément de construction pré-assemblé (P) et une hauteur supérieure à celle de ce plateau.

14. Installation selon l'une quelconque des revendications 10 à 12, caractérisée en ce que lesdits moyens d'arrêt sont constitués par deux rangées parallèles de galets à axe de rotation vertical (62, 63), qui sont disposées de part et d'autre de ladite cavité de réception, à hauteur de l'emplacement du plateau (1) et des longerons extérieurs (15) de l'élément de construction pré-assemblé (P) et qui sont séparées d'une distance égale à la largeur de ce dernier.

15. Installation selon la revendication 10 ou 11 pour la mise en oeuvre du procédé conforme à la revendication 9, caractérisée en ce que la surface d'appui (43; 56) de chacun des organes presseurs (36a à 36f) est bombée vers les organes de support dans la direction longitudinale de ladite cavité de réception, et les organes de support présentent une concavité ayant la même courbure que la surface d'appui (43; 56).

16. Installation selon l'une quelconque des revendications 10 à 15, caractérisée en ce que chacun des organes presseurs (36a à 36f) se compose d'un sabot de pressage (38) monté à coulissement par l'intermédiaire de ressorts de rappel (41) à l'extrémité inférieure d'une membrure (37) solidaire du bâti (24) de l'installation (23), un boudin gonflable (42) raccordé à une soufflerie étant placé entre chaque sabot de pressage (38) et l'extrémité inférieure de la membrure (37) qui le porte.

17. Installation selon l'une quelconque des revendications 10 à 15, caractérisée en ce que chacun des organes presseurs (36a à 36f) se compose d'un certain nombre de vérins (52) alignés dans la direction longitudinale de ladite cavité de réception et dont les tiges (54) sont solidaires d'un sabot de pressage commun (55) sur lequel roulent des galets (57) montés libres en rotation sur une chaîne sans fin (58) entraînée autour de la rangée de vérins (52), dans ladite direction longitudinale, ces galets étant, dans la position active des vérins, destinés à s'appuyer contre le composant (5; 14; 15) de l'élément de construction pré-assemblé (P) soumis à l'action de l'organe presseur respectif.

18. Installation selon l'une quelconque des revendications 10 à 17, caractérisée en ce qu'elle est équipée d'un dispositif de chauffage (44, 45, 46, 47) agissant sur les zones encollées de l'élément de construction pré-assemblé (P).

## Patentansprüche

1. Bauelement für die Bauindustrie, mit einer Platte (1), auf der wenigstens eine längsverlaufende Kassette (2) von dreieckförmigen Querschnitt vorhanden ist, der von zwei geneigt zueinander verlaufenden Wänden (3,4; 3a, 4a) definiert ist, deren divergierende Enden (11, 12) unter einem von der Außenseite der Platte und einem daran vorspringenden Längswulst eingeschlossenen Winkel befestigt sind, während ihre konvergierenden Enden (8, 9) durch einen eine Blechverwahrung bildenden Träger (5) zusammengefaßt sind, wobei sie in in letzterem vorhandenen Längsnuten (6, 7) gelagert sind, dadurch gekennzeichnet, daß die Nuten (6, 7) im Träger (5) V-förmig profiliert sind und die außerhalb dieser Nuten liegenden Partien der konvergierenden Enden (8, 9) der geneigten Wände (3, 4; 3a, 4a) über ihre ganze Länge abgeschrägte Oberflächen (10) besitzen, über die sie sich gegenseitig abstützen, während die divergierenden Enden (11, 12) der geneigten Wände (3, 4; 3a, 4a) an ihren Außenrändern mit einem längsverlaufenden Einschnitt (13) versehen sind, über den sie sich an den vorerwähten Längswulst der Platte (1) bildenden, entsprechend flachen Längsholmen (14, 15) sowohl gegenseitig als auch an den Längskanten der Platte (1) abstützen, wobei darüber hinaus jedes der erwähnten divergierenden Enden mit seinem nicht eingeschnittenen Teil eine flache abgeschrägte Oberfläche bildet, über die es sich an der Außenseite der Platte abstützt.

2. Bauelement nach Anspruch 1, dadurch gekennzeichnet, daß die flachen Längsholme (14, 15) der Platte (1) auf ihr aufgesetzte Elemente sind.

3. Bauelement nach Anspruch 1 oder 2, mit mehreren auf einer gemeinsamen Platte (1) parallel befestigten Kassetten (2), dadurch gekennzeichen, daß die einander zugewandten schrägen Wände (4, 3a) zweier benachbarter Kassetten (2) sich mit ihren Einschnitten (13) an einem mittleren Längsholm (14) abstützen, während zwei äußere Längsholme (15) mit den Längsrändern der Platte (1) bündig verlaufen.

4. Bauelement nach Anspruch 3, dadurch gekennzeichnet, daß die zwischen den Kassetten (2) vorhandenen Zwischenräume (19) ganz oder teilweise durch eine Tafel (20) geschlossen sind, die sich auf den der Platte (1) zugewandten Flächen der Träger (5) der diesen Zwischenraum begrenzenden Kassetten (2) abstützt.

5. Bauelement nach einem der Ansprüche 2 bis 4, dadurch gekennzeichnet, daß die Platte (1) aus mehreren miteinander verbundenen Bohlen (1a) besteht, die sich senkrecht zu den Flachholmen (14, 15) erstrecken und durch letztere zusammengehalten sind.

6. Bauelement nach einem der Ansprüche 1 bis 5, dadurch gekennzeichnet, daß es zur Außenseite der Platte (1) hin in Längsrichtung der Kassetten (2) aufgewölbt ist.

7. Bauelement nach Anspruch 6, dadurch gekennzeichnet, daß ein auf den spitz zulaufenden Böden jeder der Kassetten (2) aufliegendes Vorspannungskabel (17) gespannt ist.

8. Verfahren zum Zusammenbau eines Bauelements nach einem der Ansprüche 1, 2, 3 und 5, bei dem von seinen verschiedenen Bestandteilen, nämlich dem oder den eine Blochverwahrung bildenden Träger(n) (5), den geneigten Wänden (3, 4; 3a, 4a), den Flachholmen (14, 15) und der Platte (1) ausgegangen wird, die in den erforderlichen Formen und Abmessungen vorgearbeitet und an ihren aneinander zu liegen kommenden Oberflächen (6, 7, 10, 13) mit Leim versehen werden, dadurch gekennzeichnet, daß die verschiedenen Bestandteile zur endgültigen Form des gewünschten Bauelements zusammengestellt werden, indem eine ohne mechanische Bindemittel sich selbst zusammenhaltende Vorform aus den erwähnten Bestandteilen verwirklicht und dann diese Vorform zwischen dem Rücken der Platte (1) einerseits und dem oder den Träger(n) (5) sowie den Flachholmen (14, 15) andererseits zusammengepreßt wird, wobei die Platte (1) und die äußeren Flachholme (15) seitlich festgehalten werden.

9. Verfahren nach Anspruch 8, um ein Bauelement nach Anspruch 7 herzustellen, dadurch gekennzeichnet, daß vor dem Pressen ein Vorspannungskabel (17) in jedem der spitz zulaufenden Böden der Kassetten (2) befestigt wird und während des Pressens die Platte (1), der oder die Träger (5) und eventuell auch die Flachholme (14, 15) durch Anwendung von über die Länge der letzterwähten Elemente geeignet aufzubringenden Biegekräften gekrümmt werden.

10. Einrichtung zur Durchführung des Verfahrens nach Anspruch 8, dadurch gekennzeichnet, daß eine Vorrichtung zur Vormontage des Bauelements vorgesehen ist, das aus den verschiedenen, in den erforderlichen Formen und Abmessungen vorgefertigen Bestandteilen hervorgeht, die auf ihren zum gegenseitigen Kontakt bestimmten Oberflächen mit Leim überzogen werden, und daß weiterhin eine Presse (23) vorgesehen ist, die mit Mitteln zum Pressen (28, 36; 52, 55; 60, 61) ausgerüstet ist, die einen länglichen Hohlraum zur Aufnahme des vormontierten Bauelements (P) begrenzen und aus einem inaktiven Zustand in einen aktiven Zustand zu bringen sind, in welchem sie die vormontierte Baueinheit (P) unter Preßdruck stellen, und zwar zwischen dem Rücken ihrer Platte (1) einerseits und ihren Trägern (5) und Flachholmen (14, 15) andererseits, wobei weiterhin Arretiermittel (22; 62, 63) zum seitlichen Festhalten der vormontierten Baueinheit entlang ihrer Platte und ihren äusseren Flachholmen vorgesehen sind.

11. Einrichtung nach Anspruch 10, dadurch gekennzeichnet, daß die Mittel zum Pressen Stützorgane (28; 60) für das vormontierte Bauelement (P) enthalten, die sich im wesentlichen in paralleler Richtung über die gesamte Länge des Aufnahmehohlraums erstrecken und in senkrechter Richtung mindestens an den Stellen der Blechverwahrungsträger (5) und den Längsholmen (14, 15) des vormontierten Bauelements (P) positioniert sind, wobei weiterhin die Preßorgane (36; 52, 55; 61) oberhalb mindestens der Stützorgane angeordnet und in Richtung der letzteren zwischen einer inaktiven und einer aktiven Position verstellbar sind, in deren einer die Abstütz-Oberflächen sich in der gleichen Ebene befinden, während sie in der anderen zueinander versetzt sind, entsprechend der versetzten Anordnung, zwischen den Blechverwahrungsträgern und den Längsholmen des vormontierten Bauelements (P).

12. Einrichtung nach Anspruch 10 oder 11, dadurch gekennzeichnet, daß die Stützorgane aus den Obertrums endlos umlaufenden Rollen-Ketten (28; 60) bestehen, deren Rollen sich auf Schienen (31) abstützen.

13. Einrichtung nach einem der Ansprüche 10 bis 12, dadurch gekennzeichnet, daß die erwähnten Haltemittel von einem Formrahmen (22) gebildet sind, der einen Hohlraum besitzt, in welchem das Bauelement vorgeformt wird, wobei dieser Hohlraum die gleichen seitlichen Abmessungen wie die Platte (1) des vormontierten Bauelements (P) und eine größere Höhe als diese Platte besitzt.

14. Einrichtung nach einem der Ansprüche 10 bis 12, dadurch gekennzeichnet, daß die erwähnten Haltemittel von zwei parallelen Reihen von Führungsrollen (62, 63) mit senkrechter Drehachse gebildet sind, die zu beiden Seiten des erwähnten Aufnahmeraums in Höhe der Platte (1) und der äußeren Flachholme (15) des vormontierten Bauelements (P) angeordnet und voneinander mit einem der Größe des letzteren entsprechenden Abstand getrennt sind.

15. Einrichtung nach Anspruch 10 oder 11, zur Durchführung des Verfahrens gemäß Anspruch 9, dadurch gekennzeichnet, daß die Stützfläche (43; 56) der einzelnen Preßorgane (36a bis 36f) in Richtung auf die Stützorgane gekrümmt ist, und zwar in Längsrichtung zum erwähnten Aufnahmeraum, und daß die Stützorgane eine der Krümmung der Stützflächen (43; 56) entsprechende Wölbung besitzen.

16. Einrichtung nach einem der Ansprüche 10 bis 15, dadurch gekennzeichnet, daß jedes der Preßorgane (36a bis 36f) einen Preßschuh (38) aufweist, der mit Hilfe von Rückstellfedern (41) in einer Kulissenführung an unteren Ende eines im Gehäuse (24) der Presse (23) vorhandenen Traggurts (37) verstellbar gelagert ist, und wobei ein aufblasbares, an ein Gebläse angeschlossenes Kissen (42) zwischen jedem Preßschuh (38) und dem unteren Ende des Traggurts (37) vorhanden ist.

17. Einrichtung nach einem der Ansprüche 10 bis 15, dadurch gekennzeichnet, daß die Presßorgane (36a bis 36f) aus einer bestimmten Anzahl von in Längsrichtung des erwähnten Aufnahmehohlraums angeordneten Druckzylinder (52) besthen, deren Kolgenstangen (54) an einem gemeinsamen Preßschuh (55) angreifen, auf welchem Walzen (57) abrollen, die frei drehbeweglich auf einer endlosen Kette (58) sitzen, welche im Bereich der Zylinder (52) in der erwähnten Längsrichtung umläuft, wobei die Walzen in der Beaufschlagungsphase der Zylinder an dem entsprechenden Bestandteil (5; 14; 15) des vormontierten Bauelements (P) mit dem entsprechenden Preßdruck anliegen.

18. Einrichtung nach einem der Ansprüche 10 bis 17, dadurch gekennzeichnet, daß sie mit einer Beheizungseinrichtung (44, 45, 46, 47) versehen ist, die auf die geleimten Zonen des vormontierten Bauelements (P) einwirkt.

## Claims

1. A structural member for the construction industry, comprising a slab (1) on which is formed at least one longitudinal caisson (2) of triangular section defined by two oblique walls (3, 4; 3a, 4a), the divergent ends (11, 12) of which are each fixed in the angle formed between the near face of the slab and a longitudinal thickening (14, 15) on the slab, whilst their convergent ends are joined together by a limb (5) by being partially embedded in longitudinal grooves (6, 7) formed therein, characterized in that the grooves (6, 7) in the limb are V-shaped and the parts of the convergent ends (8, 9) of the oblique walls (3, 4; 3a, 4a) outside the grooves (6,7) have chamfered faces (10) over their entire length, butted together to provide mutual support, whilst each of the divergent ends (11, 12) of the oblique walls (3, 4; 3a, 4a) is provided on its outer corner with a longitudinal notch (13) by which it straddles a flat spar (14, 15), constituting the said thickening on the slab (1), on both sides of the longitudinal corner thereof, each of the said divergent ends having, outside the notched area, a flat bevelled surface by which it lies on the near face of the slab.

2. A structural member as in Claim 1, characterized in that the flat spars (14, 15) on the slab (1) are components applied to the latter.

3. A structural member as in Claim 1 or 2, comprising a plurality of substantially parallel caissons (2) formed on a common slab (1) characterized in that the mutually facing oblique walls (4, 3a) of adjacent pairs of caissons (2) lie with their notches (13) on a shared intermediate spar (14), the two outer spars (15) furthermore terminating flush with the longitudinal edges of the slab (1).

4. A structural member as in Claim 3, characterized in that some or all of the spaces (19) left between the caissons (2) are each closed by a panel (20) which rests on the nearer faces (21) to the slab (1) of the limbs (5) of the two caissons (2) bounding the said space.

5. A structural member as in any of Claims 2 to 4, characterized in that the slab (1) is formed of a plurality of juxtaposed ribs (1a) extending at right angles to the spars and held together by the latter.

6. A structural member as in any of Claims 1 to 5, characterized in that it is arched towards the outer face of the slab (1) in the longitudinal direction of the caisson(s) (2).

7. A structural member as in Claim 6, characterized in that a pre-stressing cable (17) extends in contact with the base of the apex of each of the caissons (2).

8. A process for the assembly of a structural member as in any of Claims 1, 2, 3 and 5 from its various components, i.e., the limb(s) (5), the oblique walls (3, 4, 3a, 4a), the spars (14, 15) and the slab (1), after they have been machined to the required shapes and sizes and adhesive has been applied to the eventual mutual contact surfaces (6, 7, 10, 13), characterized in that it consists of pre- assembling the various components into the final form the finished structural member is to assume, thereby producing a self-locking pre-assembly with no mechanical connection between its said components, and then compressing the pre-assembly thus formed between, on one side, the back slab (1) and, on the other side, the limb(s) (5) and the spars (14, 15), the slab (1) and the outer spars (15) being meanwhile laterally immobilized.

9. A process as in Claim 8, for the assembly of a structural member as in Claim 7, characterized in that it further consists in fixing, prior to compression, a pre-stressing cable (17) in contact with the tip of the apex of each of the caissons (2) and uniformly arching towards the slab, during compression, the limb(s) (5) and optionally the spars (14, 15), by the application of bending forces appropriately distributed over the length of the latter.

10. An installation for effecting the process as in Claim 8, characterized in that it comprises a jig for the pre-assembly of the structural member from its various components after they have been machined to the required shapes and sizes and adhesive has been applied to the eventual mutual contact surfaces, and a press (23) having pressing means (28, 36; 52, 55; 60, 61), which delimit a longitudinal cavity for the reception of the pre-assembled structural member (P) and are actuated on command to switch from an inert state into an active state in which they hold the latter in compression between, on the side, the back of the slab (1) and, on the other side, the limb(s) (5) and the spars (14,15), holding means (22; 62,63) being further provided for the lateral immobilization of the pre-assembled structural member along the slab and the outer spars.

11. An installation as in Claim 10, characterized in that the pressing means consist of supports (28; 60) for the pre-assembled structural member (P), which extend in substantially parallel directions over the entire length of the said reception cavity and are disposed at least plumb with the fixture for the limb(s) (5) and the spars (14, 15) of the said member (P), and pressing heads (36; 52, 55; 61), which are disposed above some at least of the supports and can be moved towards the latter, between an inert position and an active position, the working faces of some being coplanar, whereas those of others are arranged in a staggered pattern corresponding to the arrangement of the limbs and spars in the pre-assembled structural member (P).

12. An installation as in Claim 10 or 11, characterized in that the said supports consist of the upper strands of a set of endless chains (28; 60) with rollers (30) running on rails (31).

13. An installation as in any of Claims 10 to 12, characterized in that the said holding means consist of a template (22) having a cavity in which the structural member is to be pre-assembled, the said cavity having the same plan dimensions as the slab (1) of the pre-assembled structural member (P) and a depth exceeding that of the slab.

14. An installation as in any of Claims 10 to 12, characterized in that the said holding means consist of two parallel rows of rollers (62, 63) with vertical axes, which are disposed on either side of the said reception cavity, level with the slab (1) and the outer spars (15) of the pre-assembled structural member (P) and are separated by a distance equal to the breadth thereof.

15. An installation as in Claim 10 to 11, for effecting the process as in Claim 9, characterized in that the working face (43; 56) of each of the pressing heads (36a to 36f) is bellied towards the supports in the longitudinal direction of the said reception cavity, the supports having a concavity of the same curvature as the working face (43; 56).

16. An installation as in any of Claims 10 to 15, characterized in that each of the pressing heads (36a to 36f) consists of a pressing shoe (38) sliding on return springs (41) at the lower end of a rib (37) integral with the framework (24) of the installation (23), an inflatable hose (42) connected to a bellows being interposed between each pressing shoe (38) and the lower end of the rib (37) on which it is mounted.

17. An installation as in any of Claims 10 to 15, characterized in that each of the pressing heads (36a to 36f) consists of a plurality of screw-jacks (52) aligned in the longitudinal direction of the said reception cavity, the stems (54) of which are attached to a common pressing shoe (55) on which run the freely rotating rollers (57) of an endless chain (58) passing round the row of screw-jacks (52) in the said longitudinal direction, the said rollers being urged, when the screw-jacks are in action, against the component (5; 14; 15) of the pre-assembled structural member (P) subjected to the action of the pressing head in question.

18. An installation as in any of Claims 10 to 17, characterized in that heating means (44, 45, 46, 47) are provided to act on the adhesive-coated parts of the pre-assembled structural member.
